# EUROPÄISCHE PATENTSCHRIFT

(11) **EP 2 370 984 B1**
(45) Veröffentlichungstag und Bekanntmachung des Hinweises auf die Patenterteilung: **16.08.2017**
(21) Anmeldenummer: 09756491.8
(22) Anmeldetag: 20.11.2009
(51) Int. Cl.: H01H 50/04, H01R 9/26, H02B 1/052, H05K 7/14

(54) **ANREIHBARES GEHÄUSE**
ALIGNABLE HOUSING
BOÎTIER POUVANT ÊTRE DISPOSÉ EN RANGÉE

(30) Priorität: 04.12.2008 DE 202008016027 U
(43) Veröffentlichungstag der Anmeldung: 05.10.2011
(73) Patentinhaber: Weidmüller Interface GmbH & Co. KG, 32758 Detmold (DE)
(72) Erfinder: BUSCH, Gerald, 32791 Lage (DE); WEDLER, Andreas, 32756 Detmold (DE); SCHARLIBBE, Heinz, 32457 Porta Westfalica (DE); VAN GIESEN, Bernd, 32756 Detmold (DE); POLLEY, Frank, 32791 Lage (DE)
(74) Vertreter: Specht, Peter
(86) Internationale Anmeldenummer: PCT/EP2009/065544
(87) Internationale Veröffentlichungsnummer: WO 2010/063593

(56) Entgegenhaltungen:
- EP-A2- 1 052 731
- DE-A1- 19 908 264
- JP-A- 4 274 392
- US-B1- 7 109 833

## Beschreibung

Die Erfindung bezieht sich auf ein anreihbares Gehäuse, welches einen Betätigungshebel zum Verrasten und/oder Lösen eines auf das Gehäuse aufsetzbaren Bauelementes, sowie einen an dem Betätigungshebel ausgebildeten oder angeordneten Markierer aufweist.

Aus der EP 1 052 731 A2 ist eine Reihenklemme mit einem Klemmenkörper bekannt, der Rastmittel zum Aufrasten des Klemmenkörpers auf eine Tragschiene aufweist. Der gestuft ausgebildete Klemmenkörper ist an seiner Oberseite mit mehreren Paaren von Anschlussöffnungen zum Anschluss externer Leiter versehen. Zwischen den Anschlussöffnungen ist eine im Wesentlichen rechtwinklige Ausnehmung im Klemmenkörper ausgebildet, in die ein Relaisbaustein einsetzbar ist. Dieser Relaisbaustein wird durch einen im Wesentlichen U-förmigen Schwenkbügel am Klemmenkörper festgelegt. Die Grundseite des U-förmigen Schwenkbügels ist zudem mit einem Bezeichnungsfeld für eine Betriebsmittelkennzeichnung versehen.

Der Schwenkbügel kann um einen Lagerzapfen herum in eine seitliche Schwenkstellung verschwenkt werden. Dadurch ist es möglich, einen Baustein in die Ausnehmung einzusetzen. Danach wird der Schwenkbügel in die Ausgangsstellung zurückgeschwenkt.

Aus der DE 199 08 264 A1 ist ein Relaissockel mit einer Sockelleiste bekannt, in der Federbuchsen zur Aufnahme der Steckkontakte eines Relais befestigt sind. Die Federbuchsen sind mit Lötfahnen zur Einlötung in eine Platine mit gedruckter Schaltung versehen, wobei die Lötfahnen aus der Sockelleiste herausgeführt sind. Die Sockelleiste ist mit einer Auswerfervorrichtung versehen, mit der das Relais gelöst werden kann. Diese Auswerfervorrichtung besteht im Wesentlichen aus einem Schieber und dem Bügel. Beide Bauelemente sind mit wirksamen Rastelementen versehen, die in der Schließstellung des Bügels angreifen. Die Auswerfervorrichtung ist mit einer parallel zur Sockelleiste verlaufenden Wippe ausgestattet, die zwei Schenkel aufweist, die mittig an der Sockelleiste drehbar gelagert sind.

Ein erster Schenkel erstreckt sich etwa zur Mitte des Relaisbodens und der zweite Schenkel ragt über das Relais hinaus.

Aus der JP 04 274392 A ist ein Gehäuse bekannt, welches mit einem Betätigungshebel zum Verrasten und/oder Lösen eines darauf aufgesetzten Bauelementes ausgerüstet ist. Dieses Gehäuse ist mit einem Markierer versehen, der an dem Betätigungshebel ausgebildet ist.

Der Erfindung liegt die Aufgabe zugrunde, ein anreihbares Gehäuse der eingangs näher beschriebenen Art so zu gestalten, dass an ihm platzsparend Funktionselemente wie insbesondere ein Markierer oder eine Anzeigevorrichtung untergebracht werden können.

Die gestellte Aufgabe wird durch den Gegenstand des Anspruchs 1 gelöst.

Die Anordnung der Markierung nach Anspruch 1 am Betätigungshebel ist platzsparend und einfach.

Anhand der beiliegenden Zeichnungen wird die Erfindung noch näher erläutert.

Es zeigen:
- Figur 1: einen Abschnitt eines Gehäuses in perspektivischer Darstellung ohne aufgesetzte Markierungsplatte;
- Figur 2: eine der Figur 1 entsprechende Darstellung, jedoch mit der Markierungsplatte in einer Zwischenstellung;
- Figur 3: den Gehäusebereich der Fig. 2 mit der verrasteten Markierungsplatte;
- Figur 4: eine der Figur 3 entsprechende Draufsicht in vierpoliger Ausführung;
- Figur 5: einen Abschnitt eines Gehäuses in Draufsicht in dreipoliger Ausführung;
- Figur 6: einen Abschnitt eines Gehäuses in Draufsicht in zweipoliger Ausführung;
- Figur 7: eine Seitenansicht eines Teilbereichs eines weiteren Gehäuses; und
- Figur 8: eine schematische Ansicht eines dritten Gehäuses.

Fig. 8 zeigt eine schematische Ansicht eines (Elektronik-)Gehäuses 1 in anreihbarer Bauform, das vorzugsweise als ein auf eine Tragschiene aufrastbares, anreihbares Reihenklemmengehäuse 1 ausgebildet ist.

Das Gehäuse 1 der Fig. 8 weist eine Ausnehmung 9 zur Aufnahme eines Bauelementes, insbesondere eines Relaisbausteins 10, auf.

Am Gehäuse ist ein Betätigungselement, insbesondere ein schwenkbarer Betätigungshebel 2 gelagert, der hier zum Lösen des Bauelementes ausgebildet ist. Bei dem Betätigungselement könnte es sich alternativ aber auch um einen Rasthebel zum Festrasten eines derartigen Bauelementes an dem Gehäuse 1 handeln.

Aus Gründen der vereinfachten Darstellung ist in den Figuren 1 bis 6 nur ein Teilbereich eines Gehäuses 1 perspektivisch dargestellt.

An/In dem Gehäuse 1 sind Anschlussvorrichtungen für externe Leiter ausgebildet, die hier beispielhaft als Schraubanschlüsse mit Schrauben 4 zum Festklemmen der angeschlossenen Leiter ausgebildet sind. An den in den Figuren 1 bis 4 dargestellten Bereich des Gehäuses 1 können beispielhaft vier Leiter angeschlossen werden.

An der sichtbaren Oberseite des Betätigungselementes 2, hier des Betätigungshebels 2, ist ein vorzugsweise mit einer Beschriftung versehener Markierer, hier eine Markierungsplatte 3, angeordnet.

Vorzugsweise ist der Markierer durch korrespondierende Rastmittel 5, 6 (Fig. 1 - 6) bzw. 14, 15 (Fig. 7) am Betätigungselement 2 und an der Markierungsplatte 3 form- und/oder kraftschlüssig festgelegt.

Nach Fig. 1 bis 6 ist die Markierungsplatte 3 an der von den Schrauben 4 zur Festlegung der anzuschließenden Leiter abgewandten Seite mit einer hinterschnittenen Rastnut 5 versehen. Im aufgesetzten Zustand hintergreift diese Rastnut 5 eine Rastkante 6 am Gehäuse 1.

Nach Fig. 7 werden die Rastmittel 14, 15 dagegen in an sich bekannter Weise von einem Rastfuß 14 an der Markierungsplatte gebildet, die in eine Nut 15 am Betätigungshebel 2 eingreift.

An der den Schrauben 4 zugewandten Seite ist die Markierungsplatte 3 der Fig. 2 mit einer Durchbrechung 8 versehen, die besonders in der Figur 2 erkennbar ist. Diese Durchbrechung 8 ist bei der dargestellten Ausführung eine Aussparung, die zu einer Seite hin offen ist. In der Projektion gesehen, ist diese Durchbrechung 8 T-förmig gestaltet, wobei die größte Breite der Rastnut 5 zugewandt liegt. Dadurch ist im aufgesetzten Zustand der Markierungsplatte 3 eine formschlüssige Verbindung zwischen der Markierungsplatte 3 und dem Endbereich des Betätigungshebels 2 gebildet.

Die Durchbrechung 8 durchsetzt hier zudem ein Betätigungsansatz 11 des Betätigungshebels 2, so dass dieser betätigt werden kann, ohne Druck auf die Markierungsplatte 3 auszuüben.

Im Gegensatz zu der dargestellten Ausführung könnte die Markierungsplatte 3 auch mit einem Schlitz versehen sein, dessen Breite jedoch so groß sein soll, dass die Markierungsplatte 3 - wie nachfolgend beschrieben -schwenkbar ist.

Wie insbesondere die Figuren 1 bis 3 zeigen, wird die Markierungsplatte 3 zunächst mit der Durchbrechung 8 über den Endbereich des Betätigungshebels 2 gestülpt, so dass gemäß der Figur 2 noch keine formschlüssige Verbindung zwischen der Rastnut 5 und den Rastnasen 6 erfolgt. Durch Krafteinwirkung wird dann die Markierungsplatte 3 geschwenkt, so dass die Rastnut 5 die Rastnasen 6 hintergreift (Fig. 3).

Damit die Markierungsplatte 3 genügend groß ausgelegt werden kann, ist gemäß der Figur 6 bei einer zweipoligen Ausführung vorgesehen, dass sie auf Seitenwänden 7 des Betätigungshebels 2 aufliegt.

Es ist auch denkbar, dass die Markierungsplatte 3 seitlich (in Anreihrichtung) von Endbereichen 12 der Seitenwände 7 des Betätigungshebels 2 eingefasst ist, was sie zusätzlich gegen ein Lösen sichert (Fig. 2).

Die Anordnung der Markierungsplatte 3 direkt am Betätigungshebel 2 sichert eine kompakte Ausgestaltung, da am Gehäuse 1 kein zusätzlicher Platzbedarf für die Markierungsplatte 3 erforderlich ist.

Unterhalb des Betätigungshebels 2 ist nach der Variante der Fig. 7 eine Anzeigevorrichtung - hier eine LED 13 - angeordnet. Wenn der Betätigungshebel 2 aus einem transparenten und/oder lichtleitenden Material besteht, ist es dennoch außen am Gehäuse 1 erkennbar, wenn die LED 13 leuchtet. Derart kann auf eine optische Anzeigevorrichtung - wenn denn eine solche erforderlich ist - neben dem Betätigungshebel 2 außen am Gehäuse 1 verzichtet werden, was weiteren Bauraum einspart.

Besonders vorteilhaft und platzsparend ist es insofern, wenn auch die Markierungsplatte 3 aus einem solchen transparenten und/oder lichtleitenden Material besteht, um durch die Markierungsplatte 3 hindurch die LED 13 zu sehen bzw. derart, dass die Markierungsplatte 3 beleuchtet wird.

**Bezugszeichen**

| | |
|---|---|
| Gehäuse | 1 |
| Betätigungshebel | 2 |
| Markierung splatte | 3 |
| Schrauben | 4 |
| Rastnut | 5 |
| Rastkante | 6 |
| Seitenwände | 7 |
| Durchbrechung | 8 |
| Ausnehmung | 9 |
| Relaisbaustein | 10 |
| Betätigungsansatz | 11 |
| Endbereiche | 12 |
| LED | 13 |

## Patentansprüche

1. Anreihbares Gehäuse (1), insbesondere Elektronikgehäuse, welches einen Betätigungshebel (2) zum Verrasten und/oder Lösen eines auf das Gehäuse (1) aufsetzbaren Bauelementes, sowie einen an dem Betätigungshebel (2) ausgebildeten oder angeordneten Markierer (3) aufweist, **dadurch gekennzeichnet, dass** der Markierer (3) als Markierungsplatte (3) ausgebildet ist, die am Betätigungshebel (2) rastend festgelegt ist, dass ein Betätigungsansatz (11) des Betätigungshebels (2) eine Durchbrechung (8) der Markierungsplatte (3) durchtritt, die derart gestaltet ist, dass zwischen dem Endbereich (11) des Betätigungshebels (2) und der Durchbrechung (8) eine formschlüssige Verbindung gebildet ist.

2. Anreihbares Gehäuse nach Anspruch 1, **dadurch gekennzeichnet, dass** die Markierungsplatte (3) an dem der Durchbrechung (8) abgewandten Längskantenbereich eine hinterschnittene Rastnut (5) aufweist, die eine Rastkante (6) des Gehäuses hintergreift.

3. Anreihbares Gehäuse nach Anspruch 1 oder 2, **dadurch gekennzeichnet, dass** die Durchbrechung (8) als Aussparung gebildet und in der Projektion gesehen, derart T-förmig gestaltet ist, dass die größere Breite der Rastnut (5) zugewandt liegt.

4. Anreihbares Gehäuse nach einem der vorstehenden Ansprüche, **dadurch gekennzeichnet, dass** die Durchbrechung (8) als Schlitz ausgebildet ist.

## Claims

1. An alignable housing (1), in particular an electronics housing, which comprises an actuation lever (2) for latching and/or releasing a component that can be placed on the housing (1), as well as a marker (3) which is formed or arranged on the actuation lever (2), **characterized in that** the marker (3) is formed as a marking plate (3) which is fixed in a latched manner on the actuation lever (2), that an actuation projection (11) of the actuation lever (2) passes through a breakthrough (8) of the marking plate (3), which is formed in such a way that an interlocking connection is formed between the end region (11) of the actuation lever (2) and the breakthrough (8).

2. An alignable housing according to claim 1, **characterized in that** the marking plate (3), at the longitudinal edge region facing away from the breakthrough (8), comprises an undercut latching groove (5) which engages beyond a latching edge (6) of the housing.

3. An alignable housing according to claim 1 or 2, **characterized in that** the breakthrough (8) is formed as a recess and, as viewed in projection, is formed in T-shaped manner in such a way that the greater width is disposed to face the latching groove (5).

4. An alignable housing according to one of the preceding claims, **characterized in that** the breakthrough (8) is formed as a slot.

## Revendications

1. Boîtier (1), en particulier boîtier électronique, juxtaposable, qui présente un levier d'actionnement (2) pour bloquer par enclenchement et/ou débloquer un composant pouvant être monté sur le boîtier (1), ainsi qu'un marqueur (3) réalisé ou disposé sur le levier d'actionnement (2), **caractérisé en ce que** le marqueur (3) est réalisé sous la forme d'une plaque de marquage (3) qui est fixée par enclenchement sur le levier d'actionnement (2), qu'une saillie d'actionnement (11) du levier d'actionnement (2) traverse une découpe (8) de la plaque de marquage (3) qui est configurée de telle sorte qu'une liaison par complémentarité de forme soit formée entre la partie terminale (11) du levier d'actionnement (2) et la découpe (8).

2. Boîtier juxtaposable selon la revendication 1, **caractérisé en ce que** la plaque de marquage (3) présente, au niveau du bord longitudinal éloigné de la découpe (8), une rainure d'enclenchement (5) en contre-dépouille qui vient en prise avec un bord d'enclenchement (6) du boîtier.

3. Boîtier juxtaposable selon la revendication 1 ou 2, **caractérisé en ce que** la découpe (8) est formée comme un évidement et configurée, vue en projection, en forme de T de telle sorte que la plus grande largeur soit tournée vers la rainure d'enclenchement (5).

4. Boîtier juxtaposable selon l'une des revendications précédentes, **caractérisé en ce que** la découpe (8) est réalisée sous la forme d'une fente.
